# EUROPÄISCHE PATENTANMELDUNG

(11) **EP 0 960 663 A1**
(43) Veröffentlichungstag der Anmeldung: **01.12.1999**
(21) Anmeldenummer: 99810347.7
(22) Anmeldetag: 26.04.1999
(51) Int. Cl.: B21D 7/06, B25B 7/12

(54) **Biegevorrichtung mit hydraulischem Antrieb**

(30) Priorität: 19.05.1998 CH 109898
(71) Anmelder: GEBERIT TECHNIK AG, 8645 Jona (CH)
(72) Erfinder: Rüegg, Urs, 8640 Rapperswil (CH); Friedli, Matthias, 8127 Forch (CH)
(74) Vertreter: Groner, Manfred

(57) **Zusammenfassung**

In einem Druckzylinder (4) ist ein zum Biegen gegen eine Feder (7) ausfahrbarer Kolben (8) angeordnet. Mit einer Pumpe (10) wird zum Ausfahren des Kolbens (5) wiederholt Druckflüssigkeit (41) von einem Reservoir (8) durch ein Rückschlagventil (13) über einen Vorlaufkanal (18) in die Druckkammer (3) gefördert. Zwischen dem Vorlaufkanal (18) und einem Rücklaufkanal (19) ist ein Absperrventil (25) angeordnet, durch das in geöffnetem Zustand Druckflüssigkeit (41) von der Druckkammer (3) in das Reservoir (8) zurückfliessen kann. Das Absperrventil (25) ist gleichzeitig als Überdruckventil ausgebildet. Mit vergleichsweise kleinem Aufwand und kostengünstig kann damit die Vorrichtung gegen ein Überschreiten des zulässigen Drucks geschützt werden.

## Beschreibung

Die Erfindung betrifft eine Biegevorrichtung mit hydraulischem Antrieb, mit einem Gehäuse, in dem in einer Druckkammer eines geschlossenen hydraulischen Kreislaufs ein Druckzylinder und in diesem ein zum Biegen ausfahrbarer Kolben angeordnet sind, mit einer Pumpe, mit der zum Ausfahren des Kolbens wiederholt Druckflüssigkeit von einem Reservoir durch ein Rückschlagventil über einen Vorlaufkanal in die Druckkammer zu pumpen ist und mit einem zwischen dem Vorlaufkanal und dem Rücklaufkanal angeordneten Absperrventil, durch das in geöffnetem Zustand Druckflüssigkeit von der Druckkammer in das Reservoir zurückfliessen und der Kolben unter dem Druck der Feder in die Ruhestellung zurückbewegt werden kann.

Eine Biegevorrichtung der genannten Art ist im Stand der Technik durch die EP-A-0 775 538 bekanntgeworden. Diese Biegevorrichtung dient vor allem in der Haus- und Sanitärtechnik zum Biegen von Leitungsrohren. Die Vorrichtung besitzt eine Pumpe mit einem Handhebel, an dem der zum Ausfahren des Kolbens und Biegen des Rohres erforderliche hydraulische Druck erzeugt wird. Das Zylindergehäuse dient gleichzeitig als Griff. Die Vorrichtung ist unabhängig von einer elektrischen Versorgung oder hydraulischen Leitung und damit sehr handlich. Nach einem Biegevorgang wird ein Absperrventil zwischen dem Vorlaufkanal und dem Rücklaufkanal geöffnet, so dass Druckflüssigkeit von der Druckkammer in ein mit einer elastischen Membran versehenes Reservoir zurückfliessen kann. Der Druck wird hierbei somit entspannt und der Kolben fährt unter dem Druck einer Feder in den Zylinder zurück. Bei dieser Vorrichtung besteht die Schwierigkeit, dass bei zu hohem Biegedruck eine Überlastung eintreten kann.

Der Erfindung liegt die Aufgabe zugrunde, eine Biegevorrichtung der genannten Art zu schaffen, die gegen Überlastung gesichert ist und die dennoch kostengünstig hergestellt werden kann und funktionssicher ist.

Die Aufgabe ist bei einer gattungsgemässen Biegevorrichtung dadurch gelöst, dass zwischen dem Verlaufkanal und dem Rücklaufkanal ein Überdruckventil angeordnet ist. Erfindungsgemäss wird somit vorgeschlagen, das an sich bekannte Absperrventil gleichzeitig so auszubilden, dass es auch ein Überdruckventil ist. Bei einem vorbestimmten Druck öffnet das Absperrventil bzw. Überdruckventil und von der Druckkammer fliesst Druckflüssigkeit über den Vorlaufkanal zurück in den Rücklaufkanal und damit in das Reservoir. Dieser vorbestimmte Druck kann damit nicht überschritten werden und eine Überlastung ist damit ausgeschlossen. Da erfindungsgemäss das Absperrventil als Überdruckventil ausgebildet ist, erübrigt sich ein separates Überdruckventil, das an sich ebenfalls möglich wäre. Die Ausbildung des Absperrventils als Überdruckventil ist kostengünstig mit wenigen zusätzlichen Teilen realisierbar, so dass die bekannte Biegevorrichtung ohne grossen Aufwand zum Erreichen einer höheren Sicherheit umgerüstet werden kann.

Eine weitere Vereinfachung der Biegevorrichtung ergibt sich dann, wenn nach einer Weiterbildung der Erfindung das Überdruckventil mit dem Entlüftungsventil gekoppelt ist. Das Entlüftungsventil, das bei der bekannten Biegevorrichtung als unabhängiges Ventil ausgebildet ist, erfordert dann zu seiner Realisierung lediglich noch eine verschliessbare Gewindebohrung, die zum Überdruckventil führt.

Eine besonders einfache Realisierung des Überdruckventils ergibt sich dann, wenn nach einer Weiterbildung der Erfindung dieses Ventil eine Druckfeder aufweist, die auf den Ventilkörper einen Überlastdruck ausübt. Vorzugsweise ist die Spannung dieser Druckfeder einstellbar. Das Einstellen kann beispielsweise mit einem Drehgriff erfolgen, der aussenseitig am Gehäuse angeordnet ist. Durch Drehen dieses Griffes kann dann der Druck eingestellt werden, bei welchem das Überdruckventil öffnet. Zum Öffnen des Absperrventils wird dann ebenfalls an diesen Griff die Druckfeder entspannt. Bei entspannter Druckfeder öffnet das Ventil bei einem Übedruck im Druckzylinder und Druckflüssigkeit fliesst zurück in das Reservoir.

Ein Ausführungsbeispiel der Erfindung wird nachfolgend anhand der Zeichnung erläutert. Es zeigen:
Figur 1 einen Schnitt durch eine erfindungsgemässe Biegevorrichtung,
Figur 2 einen Schnitt entlang der Linie II-II der Figur 1,
Figur 3 eine Ansicht der erfindungsgemässen Biegevorrichtung,
Figur 4 einen Schnitt durch das Absperr- bzw. Überdruckventil entlang der Linie IV-IV der Figur 3, und
Figur 5 das Ventil gemäss Figur 4, jedoch in geöffnetem Zustand.

Die Biegevorrichtung weist ein Gussgehäuse 2 auf, an dem zum Biegen eines hier nicht gezeigten Gegenstandes, insbesondere Leitungsrohres ein hier nur schematisch gezeigtes Widerlager 38 sowie ein ausfahrbarer Kolben 5 angeordnet sind. Der Kolben 5 befindet sich in Figur 1 in Ruhestellung in einem Druckzylinder 4, in dem ein Rohr 23 angeordnet ist, gegenüber dem der Kolben 5 mit einer gummielastischen Dichtungsmanschette 6 verschiebbar abgedichtet ist. Der Druckzylinder 4 ist wie ersichtlich mit einem Deckel 4a verschlossen. Eine Druckkammer 3 führt über einen Vorlaufkanal 18 einerseits zu einem Rückschlagventil 13 und andererseits zu einem in den Figuren 4 und 5 näher gezeigten Ventil 25, das gleichzeitig ein Absperrventil und Überdruckventil ist. Dieses Ventil 25 ist zwischen dem Vorlaufkanal 18 und einem Rücklaufkanal 19 angeordnet. Dieser Rücklaufkanal 19 führt zu einem Reservoir 8, das eine flexible Membran 39 aufweist, die zwischen dem Gehäuse 2 und einem aufgeschraubten mit einer Entlüftungsöffnung 40 versehenen Deckel 9 festgeklemmt ist. Das Reservoir 8 enthält eine hydraulische Flüssigkeit 41. Ist das Ventil 25 geschlossen, so kann mittels einer Handpumpe 10 aus dem Reservoir 8 hydraulische Flüssigkeit 41 in die Druckkammer 3 gefördert und damit in dieser Druckkammer 3 Druck aufgebaut werden. Der Kolben 5 wird mit seinem freien Ende 5a dadurch gegen die rückwirkende Kraft einer Feder 7 in Figur 1 nach links und gegen das Gegenlager 38 bewegt. Die Pumpe 10 weist einen Handhebel 20 auf, der an einem Gelenk 21 am Gehäuse 2 so bewegbar ist, dass ein in einem Lager 42 verschiebbar angeordneter Kolben 11 in Figur 1 nach links gegen die rückwirkende Kraft einer Feder bewegbar ist. Der Kolben 11 verdrängt damit aus einer Kammer 15 Flüssigkeit 41, die über das Rückschlagventil 13 unter Kompression einer Feder 17 in den Vorlaufkanal 18 und damit in die Druckkammer 3 ausweicht. Durch wiederholte Bewegung des Hebels 20 kann damit der erforderliche Biegedruck in der Kammer 3 aufgebaut werden. Ein Rückschlagventil 16 verhindert hierbei ein Zurückfliessen der Flüssigkeit 41 von der Kammer 15 in das Reservoir 8.

Ist der Biegevorgang ausgeführt, so wird das in den Figuren 4 und 5 gezeigte Ventil 25 geöffnet. Dieses Ventil 25 weist einen als Kugel ausgebildeten Ventilkörper 24 auf, der in Figur 4 mittels einer Druckfeder 30 dicht an einem Ventilsitz 27 angelegt ist. Die Druckfeder 30 befindet sich in einer Bohrung 31, die mit dem Rücklaufkanal 19 sowie einer zum Vorlaufkanal 18 führenden Bohrung 26 verbunden ist. Der Ventilkörper 24 sperrt in Figur 4 den Durchgang von der Bohrung 26 und damit vom Vorlaufkanal zum Rücklaufkanal 19. Die in der Bohrung 31 angeordnete Druckfeder 30 ist zwischen zwei verschieblich in der Bohrung 31 gelagerten Körpern 29 und 32 angebracht. Der Körper 29 liegt am Ventilkörper 24 an und überträgt die Druckkraft der Druckfeder 30 auf diesen Ventilkörper 24. Der Körper 32 liegt an einem verschieblich in der Bohrung 31 gelagerten Kolben 43 an. Dieser Kolben 43 ist mit einem Dichtungsring 33 gegenüber der Bohrung 31 abgedichtet. Mit einem Bolzen 34 kann dieser Kolben 43 in Figur 4 gegen die rückwirkende Kraft der Druckfeder 30 zum Ventilsitz 27 hin bewegt werden. Der Bolzen 34 ist ein Gewindebolzen und in eine Gewindebohrung 44 eines Trägers 37 eingeschraubt. Dieser Träger 37 ist auf einem am Gehäuse 2 angeformten Stutzen 2a aufgeschraubt. Der Bolzen 34 ist mit einem Stift 36 drehfest mit einem als Rad ausgebildeten Griff 35 verbunden. In der Figur 4 liegt der Griff 35 am Träger 37 an und der Bolzen 34 ist damit in einer Endstellung in den Träger 37 vollständig eingedreht. Die Druckfeder 30 ist gespannt und zwar derart, dass sie den Ventilkörper 24 bis zur Erreichung eines Überlastdrukkes das Ventil geschlossen hält. Nach Überschreiten des Überlastdruckes im Vorlaufkanal 18 und somit in der Bohrung 26 wird der Ventilkörper 24 gegen die Kraft der Feder 30 vom Ventilsitz 27 abgehoben. Ein weiterer Anstieg des Druckes im Vorlaufkanal 18 wird damit verhindert. Soll das Ventil 25 bei einem kleineren oder grösseren Druck öffnen, so kann die entsprechende Spannung der Feder 30 verstellt werden. Dies ist auf verschiedene Art und Weise möglich. Beispielsweise kann die Druckfeder 30 durch eine Feder mit einer anderen Federcharakteristik ausgetauscht werden. Möglich ist auch ein Austausch des Kolbens 43 durch einen kürzeren oder längeren Kolben oder ein Versetzen des Griffes 35 in Längsrichtung des Bolzens 34, oder durch Drehen des Trägers 37.

Das Ventil 25 ist wie erwähnt gleichzeitig ein Absperrventil. In der in Figur 4 gezeigten Stellung sperrt der Ventilkörper 24 bei einem Druck kleiner als der Überlastdruck den Rückfluss der Druckflüssigkeit 41 von der Druckkammer 3 zurück in das Reservoir 8. Um das Ventil 25 zu öffnen, wird der Bolzen 34 am Griff 35 aus dem Träger 37 in die in Figur 5 gezeigte Position herausgedreht.

Der Kolben 43 läuft mit dem Bolzen 34 infolge des Druckes der Feder 30 mit und in die in Figur 5 gezeigte Endposition, die durch einen Anschlag am Träger 37 definiert ist. Die Druckfeder 30 ist in Figur 5 entspannt, so dass die Sperrwirkung des Ventilkörpers 24 aufgehoben ist. Ein ausgefahrener Kolben 5 kann damit unter der Druckwirkung der Feder 7 in den Druckzylinder 4 zurückfahren. Um den Durchgang zu sperren, wird der Bolzen 34 am Griff 35 wieder in den Träger 37 eingeschraubt und damit die Druckfeder 30 gespannt.

In der in Figur 5 gezeigten Stellung und somit bei entspannter Druckfeder 30 kann das Ventil 25 auch zum Entlüften verwendet werden. Dazu ist im Gehäuse 2 eine Bohrung 28 eingearbeitet, welche ein Gewinde 35 aufweist, in das ein Bolzen 46 eingeschraubt ist. Zum Entlüften wird der Bolzen 46 herausgedreht, wonach der Rücklaufkanal 19 und auch die Bohrung 26 über die Bohrung 28 mit der Aussenseite des Gehäuses 2 verbunden sind. Ein Entlüftungsventil ist damit sehr einfach durch eine Bohrung im Gehäuse 2 realisiert. Im Stand der Technik ist das Entlüftungsventil wesentlich aufwendiger als separates Ventil realisiert.

## Patentansprüche

1. Biegevorrichtung mit hydraulischem Antrieb, mit einem Gehäuse (2), in dem in einer Druckkammer (3) eines geschlossenen hydraulischen Kreislaufs ein Druckzylinder (4) und in diesem ein zum Biegen gegen eine Feder (7) ausfahrbarer Kolben (8) angeordnet sind, mit einer Pumpe (10), mit der zum Ausfahren des Kolbens (5) wiederholt Druckflüssigkeit (41) von einem Reservoir (8) durch ein Rückschlagventil (13) über einen Vorlaufkanal (18) in die Druckkammer (3) zu pumpen ist und eine zwischen dem Vorlaufkanal (18) und einem Rücklaufkanal (19) angeordnetes Absperrventil, durch das in geöffnetem Zustand Druckflüssigkeit (41) von der Druckkammer (3) in das Reservoir (8) zurückfliessen kann und der Kolben (5) unter dem Druck der Feder (7) in die Ruhestellung zurückbewegt werden kann, dadurch gekennzeichnet, dass zwischen dem Vorlaufkanal (18) und dem Rücklauf (19) ein Überdruckventil (25) angeordnet ist.

2. Vorrichtung nach Anspruch 1, dadurch gekennzeichnet, dass das Absperrventil als Überdruckventil (25) ausgebildet ist.

3. Vorrichtung nach Anspruch 1 oder 2, dadurch gekennzeichnet, dass das Absperrventil bzw. Überdruckventil (25) eine Druckfeder (30) aufweist, die auf den Ventilkörper (24) dieses Ventils einen Überlastdruck ausübt.

4. Vorrichtung nach Anspruch 3, dadurch gekennzeichnet, dass die Spannung der Druckfeder (30) einstellbar ist.

5. Vorrichtung nach einem der Ansprüche 1 bis 4, dadurch gekennzeichnet, dass das Absperr- bzw. Überdruckventil (25) einen Gewindebolzen (34) aufweist, der an einem Kolben (43) anliegt, welcher in einer Sackbohrung (31) des Gehäuses (2) verschiebbar gelagert ist.

6. Vorrichtung nach einem der Ansprüche 1 bis 5, dadurch gekennzeichnet, dass das Überdruckventil (25) mit einem Entlüftungsventil (25) gekoppelt ist.
